# EUROPÄISCHE PATENTSCHRIFT

(11) **EP 0 758 270 B1**
(45) Veröffentlichungstag und Bekanntmachung des Hinweises auf die Patenterteilung: **01.07.1998**
(21) Anmeldenummer: 95915809.8
(22) Anmeldetag: 24.04.1995
(51) Int. Cl.: B05B 7/00, B05B 11/00, A45D 27/10, A47K 5/14

(54) **GERÄT ZUR ERZEUGUNG UND ABGABE VON SCHAUM**
DEVICE FOR GENERATING AND DISPENSING FOAM
SYSTEME PERMETTANT DE PRODUIRE ET DE DISTRIBUER DE LA MOUSSE

(30) Priorität: 02.05.1994 DE 9407178 U
(43) Veröffentlichungstag der Anmeldung: 19.02.1997
(73) Patentinhaber: EUREKA DEVELOPMENT LTD., 60347 Frankfurt am Main (DE)
(72) Erfinder: REIDEL, Hermann, D-63791 Karlstein (DE)
(74) Vertreter: Wolf, Günter, Dipl.-Ing.
(86) Internationale Anmeldenummer: DE9500547
(87) Internationale Veröffentlichungsnummer: WO9529759

(56) Entgegenhaltungen:
- EP-A- 0 336 188
- EP-A- 0 565 713

## Beschreibung

Die Erfindung bezieht sich auf ein Gerät zur Erzeugung und Abgabe von Schaum, insbesondere Seifenschaum.

Solche Geräte werden an Waschstellen von bspw. Bädern und Toiletten installiert, um bspw. zum Händewaschen eine dosierte Menge von Seifenschaum zu erzeugen und abzugeben. Dafür genügt eine einfache Betätigung des Gerätes per Hand, um eine bestimmte Menge von Schaum zu erzeugen und gleichzeitig aus zuteilen. Derartige Geräte können Teil eines fest über oder an der Waschstelle installierten Schaumspenders oder auch als Aufsatz unmittelbar auf einem Flüssigkeitsvorratsbehälter angeordnet sein.

Nach dem US-Patent 1,896,624 ist ein Seifenschaumspender bekannt, der aus einem Gehäuse mit einer volumenveränderbaren, zylindrischen Luftkammer und aus einer koaxial daran angeordneten Einrichtung für die zur Luftförderung gleichzeitige Förderung verschäumbarer Flüssigkeit aus einem Behälter besteht, wobei die Einrichtung aus einem in eine saugseitige mit Rückschlagventil versehene Kammer vom Betatigungselement für die Luftkompression einfahrbaren Tauchkolben gebildet ist und sowohl die Luftkammer als auch die mit dem Rückschlagventil versehene Kammer in der Einrichtung mit einer Verschäumungskammer in Verbindung stehen, an die sich der Schaumauslaßkanal anschließt. Der Gehäuseteil, der die Luftkammer umschließt, dient dabei als Betätigungselement für die Luftkompression und deren Förderung in die Verschäumungskammer, die in einem Teil des seitlich am Gehäuse angesetzten Schaumauslaßkanales angeordnet ist. Mit Beendigung des Kompressionshubes für die Luft hört auch der Schaumaustrieb auf, d.h., sowohl in der Verschäumungskammer als auch im Schaumauslaßkanal bleibt gebildeter Schaum stehen, läuft aus oder verkrustet im Laufe der Zeit, insbesondere dann, wenn das Gerät über längere Zeit unbenutzt bleibt. Ein Rücksaugen des Schaumes erfolgt nicht, weil die Luftkammer ihren Luftnachschub nicht durch den Schaumauslaßkanal erhält, sondern durch eine Öffnung in der Wand der Luftkammer.

Dieses Problem ist mit einem Schaumspender nach dem enropäischen Patent 0 019 582 dadurch zu lösen versucht worden, daß nach Schaumabgabe in der Mischkammer und im Schaumauslaßkanal verbleibender Restschaum ausgeblasen wird. Dies muß allerings durch eine besondere Konstruktion des Gerätes erkauft werden, die es ermöglicht, zunächst Schaum zu erzeugen und auszutreiben, um dann anschließend mit einem nochmaligen Luftstoß den Restschaum auszutreiben, was in der Regel immer mit einem "Nachkleckern" von Schauin verbunden ist. Abgesehen davon ist eine besondere Luftpolsterkammer erforderlich, um die dort aus einem Vorratsbehälter zugeflossene Flüssigkeit mit einem Ventilschieberkolben in die im Spendergehäuse stationär angeordnete Verschäumungskammer treiben zu können, wobei der Schieberkolben exakt passend in einem Zylinder geführt werden muß.

Ausgehend von einem Schaumspender nach dem US-Patent 1,896,624 liegt der vorliegenden Erfindung die Aufgabe zugrunde, einen Schaumspender zu schaffen, der bei einfacher Konstruktion das nachträgliche Ausblasen entbehrlich macht und ein eventuelles Nachtropfen von Schaum oder wieder zu Flüssigkeit gewordenem Schaum verhindert.

Diese Aufgabe ist durch ein Gerät nach der vorliegenden Erfindung mit folgenden Merkmalen gelöst:
Das Gerät besteht aus einem Gehäuse mit einer volumenveränderbaren, zylindrischen Luftkammer und aus einer koaxial daran angeordneten Einrichtung für die zur Luftförderung gleichzeitige Förderung verschäumbarer Flüssigkeit aus einem Behälter, wobei die Einrichtung aus einem in eine saugseitig mit Rückschlagventil versehene Kammer, vom Betätigungselement für die Luftkompression einfahrbaren Tauchkolben gebildet ist und sowohl die Luftkammer als auch die mit dem Rückschlagventil versehene Kammer in der Einrichtung mit einer Verschäumungskammer in Verbindung stehen, an die sich der Schaumauslaßkanal anschließt. Dabei ist in der Luftkammer ein Kolben mit einem zentralen Einsatz angeordnet, der fest mit dem Kolben verbunden ist. Die aus Einsatz und Kolben gebildete Einheit ist mit einer Feder gegen den Boden der Luftkammer abgestützt. Im Einsatz ist eilt Luftkanal angeordnet, der die zentrisch im Einsatz angeordnete Verschäumungskammer mit der Luftkammer verbindet. In den Einsatz ragt, gegen die Verschäumungskammer gerichtet und fest mit diesem verbunden, das offene Ende des mit einem Förderkanal versehenen, in der Einrichtung zur Flüssigkeitsförderung verschieblichen Tauchkolbens ein und im Luftkanal ist vor dessen Einmündung in die Verschäumungskammer ein Schaumrücksaugventil angeordnet, das den Luftkanal mit dem Schaumauslaßkanal verbindet.

Abgesehen davon, daß beim erfindungsgemäßen Schaumspender alle zur Luftzufuhr und Schaumbildung erforderlichen Elemente im bzw. am Betätigungselement für die Volumenänderung der Luftkammer konzentriert sind, und zwar auch der Schaumauslaßkanal, ist mit diesem Schaumspender der zwangsläufig von der Feder bewirkte Rückhub ausgenutzt, um den dabei entstehenden Sog auf den Schaumauslaßkanal wirksam werden zu lassen und darin befindlichen Restschaum zurückzusaugen. Es erfolgt also weder ein Folgeausstoß von Schaum durch Ausblasen wie beim Schaumspender nach dem europäischen Patent 0 019 582 noch ein Nachtropfen von Schaum oder von wieder zu Flüssigkeit gewordenem Schaum, was beim Schaumspender nach dem US-Patent 1,896,624 möglich ist.

Das Gerät nach der Erfindung und vorteilhafte Ausführungsformen werden nachfolgend anhand der zeichnerischen Darstellung von Ausführungsbeispielen näher erläutert.

Es zeigt
- Fig. 1: einen Schnitt durch eine bevorzugte Ausführungsform des Gerätes;
- Fig. 2: das Gerät gemäß Fig. 1 in Seitenansicht;
- Fig. 3: separat und im Schnitt das Betätigungselement gemäß Fig. 1;
- Fig. 4: im Schnitt eine andere Ausführungsform zur Direktanordnung auf einem Flüssigkeitsvorratsbehälter;
- Fig. 5: separat und im Schnitt die Einrichtung zur Flüssigkeitsförderung;
- Fig. 6: vergrößert einen Schnitt durch das Betätigungselement für die Luft- und Flüssigkeitsförderung und die Schaumbildung gemäß Fig. 4.

Wie aus Fig. 1 ersichtlich, besteht das erfindungsgemäße Gerät aus einem Gehäuse G mit einer volumenveränderbaren, zylindrischen Luftkammer 1 und aus einer koaxial daran angeordneten Einrichtung 2 für die zur Luftförderung gleichzeitige Förderung verschäumbarer Flüssigkeit aus einem Behälter V, wobei die Einrichtung 2 (siehe auch Fig. 5) aus einem in eine saugseitig mit Rückschlagventil 3 versehene Kammer 6 vom Betatigungselement 4 für die Luftkompression einfahrbaren Tauchkolben 5 gebildet ist und sowohl die Luftkammer 1 als auch die mit dem Rückschlagventil 3 versehene Kammer 6 in der Einrichtung 2 mit einer Verschäumungskammer 8 in Verbindung stehen, an die sich der Schaumauslaßkanal 9 anschließt. In der Luftkammer 1 ist ein Kolben 10 mit einem zentralen Einsatz 11 angeordnet, der fest mit dein Kolben 10 verbunden ist. Die aus Einsatz 11 und Kolben 10 gebildete Einheit ist mit einer Feder 12 gegen den Boden 13 der Luftkammer 1 abgestützt. Im Einsatz 11 ist ein Luftkanal 14 angeordent, der die zentrisch im Einsatz 11 angeordnete Verschäumungskammer 8 mit der Luftkammer 1 verbindet. In den Einsatz 11 ragt, gegen die Verschäumungskammer 8 gerichtet und fest mit diesem verbunden, das offene Ende 7 des mit einem Förderkanal 5' versehenen, in der Einrichtung 2 zur Flüssigkeitsförderung verschieblichen Tauchkolbens 5 ein, und ferner ist im Luftkanal 14 vor dessen Einmündung 15 in die Verschäumungskammer 8 ein Schaumrücksaugventil 16 angeordnet, das den Luftkanal 14 mit dem Schaumauslaßkanal 9 verbindet.

Aus Gründen einer einfachen Herstellung ist die aus Kolben 10 und Einsatz 11 gebildete Einheit, die insgesamt das Betätigungselement 4 für die Volumenänderung der Luftkammer 1 darstellt, aus mehreren Teilen gebildet, die aber alle fest miteinander verbunden sind.

Wie aus Übersichtsgründen separat in Fig. 3 dargestellt, bildet der hülsenförmige Einsatz 11 mit dem Kolben 10 ein Stück. Der Boden 17 des Einsatzes 11 weist Öffnungen 14' und eine sich nach beiden Seiten erstreckende Hülse 18 auf, deren in die Luftkammer 1 ragendes Teil 17' das offene Ende 7 des Tauchkolbens 5 aufnimmt und deren nach innen gerichtetes Teil 17'' die innere Wand eines Teiles 14'' des insgesamt ringzylindrischen Luftkanales 14 bildet, der andererseits von einer weiteren Hülse 19 begrenzt wird. Diese Hülse 19 enthält über der ringförmigen Einmündung 15 für die Luft Öffnungen 20, wobei die Räume 21 die Verschäumungskammer 8 bilden, der ein Verschäumungselement 8' zum Schaumauslaßkanal 9 hin nachgeordnet ist. Über der Hülse 19 ist eine dritte Hülse 22 angeordnet, die ebenfalls fest im Einsatz 11 sitzt. Im Boden 23 dieser Hülse 22 sind mehrere Öffnungen 24 angeordnet, die zusammen mit einem elastischen Ring 25 die Schaumrücksaugventile 16 bilden. Auf dem ganzen Einsatz 11 sitzt eine Haube 26, die auch den Schaumauslaßkanal 9 enthält, von dem eine Saugbohrung 27 die Saugverbindung zu den Schaumrücksaugventilen 16 herstellt. Diese Haube 26 weist auch eine Ausnehmung 28 für einen Zugbügel 29 auf, der in Pfeilrichtung P von einem Handhebel 30 verstellt wird, wenn sich dieser in Pfeilrichtung P' um seine Achse 31 am Gehäuse 1 dreht. Dabei wird der Kolben 10 in die Luftkammer 1 gedrückt und komprimiert die Luft, die durch die Öffnungen 14' in die Luftführungskanäle 14, 14'' und von dort zu der ringförmigen Einmündung 15 in den Raum 21 (Vormischkammer) gelangt, wo die Luft mit der zu verschäumenden Flüssigkeit zusammentrifft. Mit dem Niederdrücken der ganzen Einheit aus Kolben 10 und Einsatz 11 wird auch der damit fest verbundene Tauchkolben 5 (siehe Fig. 5) in die Kammer 6 gedrückt. Beim Eintauchen des Tauchkolbens 5 werden zum Förderkanal 5' führende Querbohrungen 5'' freigestellt, und die vom Tauchkolben verdrängte Flüssigkeit steigt im Förderkanal 5' nach oben in die Verschäumungskammer 8. Der in dieser gebildete Schaum tritt dann am Ende des Schaumauslaßkanales 9 aus und wird dort vom Handteller des Benutzers übernommen. Sobald der Hebel 30 losgelassen wird, stellt sich die Einheit aus Kolben 10, Einsatz 11 und Tauchkolben 5 durch die Feder 12 wieder zurück. Dieser Rückstellvorgang bewirkt, daß neue Flüssigkeit in die Kammer 6 der Einrichtung 2 gesaugt wird, daß in der Luftkammer 1 ein Unterdruck entsteht, der die Schaumrücksaugventile 16 öffnet, so daß der Unterdruck via Bohrung 27 auch im Schaumauslaßkanal wirksam werden kann und den dort befindlichen Restschaum in die Hohlräume des Einsatzes 11, d.h., in den weiträumigen Teil des Luftkanales 14 zurücksaugt, aus dem dann der Schaum oder die ggf. rückgebildete Flüssigkeit bei der nächsten Betätigung wieder von der Luft mitgerissen wird.

Nach dem gleichen Prinzip arbeitet das in den Fig. 4 und 6 dargestellte Gerät, das für einen Direktaufsatz auf einen Flüssigkeitsbehälter V' bestimmt ist. Entsprechende Teile dieser Ausführungsform sind mit entsprechenden Bezugszeichen versehen, so daß eine nochmalige Beschreibung entbehrlich ist.

Das Gehäuse G bei der Ausführungsform nach Fig. 1 wird hierbei vom Hals H des Flüssigkeitsbehälters V' gebildet, in den die Luftkammer 1 eingeschraubt ist. Ein Anschlag 32 bei der Ausführungsform nach Fig. 1, der den Hub des Kolbens 10 mit seinem Einsatz 11 begrenzt, ist bei der Ausführungsform nach Fig. 4 durch einen auf die Wand 33 der Luftkammer 1 aufgeschraubten Anschlagring 34 gebildet.

Wie ein Vergleich der Fig. 1 und 5 bezüglich der Einrichtungen 2 zeigt, sind diese, von geringfügig unterschiedlichen konstruktiven Details abgesehen, weitgehend identisch. Hier wie dort gleitet der Tauchkolben 5 in einer stationären Dichtungsmanschette 35, und auch das Rückschlagventil 3 weist eine Feder 36 auf, die sich ebenfalls am Rückstellvorgang beteiligt.

Die Lufteinströmöffnung 14' stellt bei der Ausführungsform nach den Fig. 4 und 6 einen Ringspalt dar, während diese bei der Ausführungsform nach den Fig. 1 und 3 aus mehreren solcher Öffnungen 14' gebildet wird, die auf einem in bezug auf die Mittelachse 37 oberen Halbkreis 38 verteilt angeordnet sind, was bei dieser Ausführungsform dafür sorgt, daß zurückgesaugter Schaum nicht in die Luftkammer 1 gelangen kann.

Während bei der Ausführungsform nach den Fig. 4 und 6 die Luftkammer 1 mit der Einheit aus Kolben 10 und Einsatz 11 unmittelbar im Hals H des Flüssigkeitsbehälters V' sitzt, sitzt bei der Ausführungsform nach Fig. 1 der Flüssigkeitsbehälter V in einem Hals H des mit einem Belüftungsventil 39 versehenen Gehäuse G, in dem, wie dargestellt, die Einrichtung 2 mit der Luftkammer 1 angeordnet ist, d.h., die verschäumbare Flüssigkeit wird in diesem Falle aus der Kammer 40 des Gehäuses G angesaugt.

## Patentansprüche

1. Gerät zur Erzeugung und dosierten Abgabe voll Schaum, insbesondere Seifenschaum, bestehend aus einem Gehäuse (G) mit einer volumenveränderbaren, zylindrischen Luftkammer (1) und aus einer koaxial daran angeordneten Einrichtung (2) für die zur Luftförderung gleichzeitige Förderung verschäumbarer Flüssigkeit aus einem Behälter (V), wobei die Einrichtung (2) aus einem in eine saugseitig mit Rückschlagventil (3) versehen Kammer (6) vom Betatigungselement (4) für die Luftkompression einfahrbaren Tauchkolben (5) gebildet ist und sowohl die Luftkammer (1) als auch die mit dem Rückschlagventil (3) versehene Kammer (6) in der Einrichtung (2) mit einer Verschäumungskammer (8) in Verbindung stehen, an die sich der Schaumauslaßkanal (9) anschließt,
**gekennzeichnet durch** folgende Merkmale: In der Luftkammer (1) ist ein Kolben (10) mit einem zentralen Einsatz (11) angeordnet, der fest mit dem Kolben (10) verbunden ist;
die aus Einsatz (11) und Kolben (10) gebildete Einheit ist mit einer Feder (12) gegen den Boden (13) der Luftkammer (1) abgestützt;
im Einsatz (11) ist ein Luftkanal (14) angeordnet, der die zentrisch im Einsatz (11) angeordnete Verschäumungskammer (8) mit der Luftkammer (1) verbindet;
in den Einsatz (11) ragt, gegen die Verschäumungskammer (8) gerichtet und fest mit diesem verbunden, das offene Ende (7) des mit einem Förderkanal (5') versehenen, in der Einrichtung (2) zur Flüssigkeitsförderung verschieblichen Tauchkolbens (5) ein und
im Luftkanal (14) ist vor dessen Einmündung (15) in die Verschäumungskammer (8) ein Schaumrücksaugventil (16) angeordnet, das den Luftkanal (14) mit dem Schaumauslaßkanal (9) verbindet.

2. Gerät nach Anspruch 1,
**dadurch gekennzeichnet,**
daß der Einsatz (11) in Form einer mit dem Kolben (10) ein Stück bildenden Hülse (18) ausgebildet ist, in deren in die Luftkammer (1) ragendes Teil (17') das offene Ende (7) des Tauchkolbens (5) einragt, das mit einer weiteren Hülse (19) einen Teil (14') des Luftkanales (14) begrenzt und dessen Einmündungen (15) in die Verschäumungskammer (8).

3. Gerät nach Anspruch 2,
**dadurch gekennzeichnet,**
daß im Einsatz (11) eine dritte Hülse (22) eingesetzt ist, in deren Boden (23) mehrere Öffnungen (24) angeordnet sind, die zusammen mit einem elastischen Ring (25) die Schaumrücksaugventile (16) bilden.

4. Gerät nach Anspruch 2 oder 3,
**dadurch gekennzeichnet,**
daß auf dem Einsatz (11) eine Haube (26) angeordnet ist, die den Schaumauslaßkanal (9) enthält, der durch eine Bohrung (27) mit den Schaumrücksaugventilen (16) pneumatisch in Verbindung steht.

5. Gerät nach Anspruch 4,
**dadurch gekennzeichnet,**
daß die Haube (26) mit einer Ausnehmung (28) zur Aufnahme eines Zugbügels (29) versehen ist, der mit einem am Gehäuse (G) schwenkbar gelagerten Bandhebel (30) gekoppelt ist.

## Claims

1. A device for generating and dispensing dosed amounts of foam, in particular, soap foam, comprising a housing (G) including a volume-variable, cylindrical air chamber (1) and a means (2) coaxially arranged thereon for the conveyance of foamable fluid from a tank (V), effected simultaneously with the conveyance of air, wherein the means (2) comprises a plunger (5) movable by the actuator (4) for the compression of air into the intake-side provided with a check valve (3), and wherein both the air chamber (1) and the chamber (6) provided with the check valve (3), within the means (2), are in communication with a foaming chamber (8) to which is coupled the foam outlet channel (9), characterised by the following features:
disposed in the air chamber (1) is a plunger (10) having a central insert (11) rigidly connected to the plunger (10);
the unit formed of insert (11) and plunger (10) by means of a spring (12) is supported against the bottom (13) of the air chamber (1);
arranged within the insert (11) is an air channel (14) connecting the foaming chamber (8) centrally arranged within the insert (11) to the air chamber (1);
directed against the foaming chamber (8) and rigidly connected to the insert (11), the open end (7) of the plunger (5) provided with a conveying channel (5') and being displaceable within the means (2) for the conveyance of fluid protrudes into insert (11),
and
arranged within the air channel (14), ahead of the opening (15) thereof leading to the foaming chamber (8), is a valve (16) for sucking back of foam, connecting the air channel (14) to the foam outlet passage (9).

2. A device according to claim 1,
characterised in that the insert (11) is in the form of a sleeve (18) integrally formed with the plunger (10) wherein the open end (7) of the plunger (5) protrudes into the part (17') extending in the air chamber (1), confining with another sleeve (19) a part (14') of the air channel (14) and the openings (15) thereof leading to the foaming chamber (8).

3. A device according to claim 2, characterised in that a third sleeve (22) is inserted in the insert (11), with a plurality of holes (24) heing provided in the bottom of the said sleeve and forming together with a resilient ring (25) the valves (16) sucking back the foam.

4. A device according to claims 2 or 3, characterised in that provided on the insert (11) is a hood (26) containing the foam outlet channel (9) which, via a bore (27), is pneumatically in communication with the valves (16) sucking back the foam.

5. A device according to claim 4, characterised in that the hood (26) is provided with a recess (28) for accommodating a tie bar (29) coupled with a hand lever (30) pivotably arranged on the housing (G).

## Revendications

1. Appareil pour la production et la distribution dosée de mousse, en particulier de mousse de savon, constitué par un bâti (G) avec un compartiment à air (1) cylindrique, à volume variable et par un dispositif (2) placé coaxialement sur celui-ci pour le refoulement de liquide pouvant mousser hors d'un récipient (V), simultané avec le refoulement de l'air, le dispositif (2) étant formé par un piston plongeur (5) qui peut être fait rentré par l'élément d'actionnement (4) pour la compression de l'air dans un compartiment (6) pourvu côté aspiration d'une soupape de non-retour (3) et aussi bien le compartiment à air (1) que le compartiment (6) pourvu de la soupape de non-retour (3) étant en relation dans le dispositif (2) avec un compartiment de moussage (8) auquel se rattache le conduit de sortie de la mousse (9),
caractérisé par les caractéristiques suivantes :
dans le compartiment à air (1), il est placé un piston (10) avec un insert central (11) qui est relié de manière fixe au piston (10) ;
l'unité formée par l'insert (11) et le piston (10) est appuyée avec un ressort (12) contre le fond (13) du compartiment à air (1) ;
dans l'insert (11), il est placé un conduit d'air (14) qui relie le compartiment de moussage (8), placé en étant centré dans l'insert (11), au compartiment à air (1) ;
l'extrémité ouverte (7) du piston plongeur (5) pourvu d'un conduit de refoulement (5'), mobile dans le dispositif (2) pour le refoulement du liquide, pénètre dans l'insert (11) en étant dirigée contre le compartiment de moussage (8) et en étant reliée de manière fixe à l'insert, et
dans le conduit d'air (14) il est, en outre, placé une soupape de réaspiration de mousse (16) devant son embouchure (15) dans le compartiment de moussage (8), soupape qui relie le conduit d'air (14) au conduit de sortie de mousse (9).

2. Appareil selon la revendication 1,
caractérisé en ce
que l'insert (11) est configuré en forme de douille (18) formant une pièce aveec le piston (10), douille dans la partie (17') qui pénètre dans le compartiment à air (1) de laquelle l'extrémité ouverte (7) du piston plongeur (5) pénètre, extrémité qui limite avec une autre douille (19) une partie (14') du conduit d'air (14) et ses embouchures (15) dans le compartiment de moussage (8).

3. Appareil selon la revendication 2,
caractérisé en ce
qu'une troisième douille (22) est mise en place dans l'insert (11), douille dans le fond (23) de laquelle plusieurs ouvertures (24) sont ménagées qui forment, ensemble avec un anneau élastique (25), les soupapes de réaspiration de mousse (16).

4. Appareil selon la revendication 2 ou 3,
caractérisé en ce
qu'une calotte (26) est placée sur l'insert (11), calotte qui contient le conduit de sortie de mousse (9) qui, par une forure 27), est en relation pneumatique avec les soupapes de réaspiration de mousse (16).

5. Appareil selon la revendication 4,
caractérisé en ce
que la calotte (26) est pourvue d'un évidement (28) pour loger un étrier de traction (29) qui est coupé à un levier à main (30) positionné pivotant sur le bâti (G).
